# EUROPÄISCHE PATENTSCHRIFT

(11) **EP 0 414 995 B1**
(45) Veröffentlichungstag und Bekanntmachung des Hinweises auf die Patenterteilung: **13.10.1993**
(21) Anmeldenummer: 90107174.6
(22) Anmeldetag: 14.04.1990
(51) Int. Cl.: F23D 14/38

(54) **Brenner zur thermischen Bearbeitung von Werkstücken**
Burner for thermal working of working parts
Brûleur pour l'usinage thermique des pièces

(30) Priorität: 08.07.1989 DE 8908347 U
(43) Veröffentlichungstag der Anmeldung: 06.03.1991
(73) Patentinhaber: J. Lorch Ges. & Co. KG, D-71111 Waldenbuch (DE)
(72) Erfinder: Rauschenberger, Adolf, D-7405 Dettenhausen (DE); Diehm, Roland, D-7257 Ditzingen 5 (DE)
(74) Vertreter: Hosenthien, Heinz

(56) Entgegenhaltungen:
- DE-A- 2 452 790
- DE-A- 2 811 901
- DE-A- 3 028 731
- DE-B- 2 819 073
- DE-C- 1 262 186
- DE-C- 2 310 110
- US-A- 4 756 686

## Beschreibung

Die Erfindung betrifft einen Brenner zur thermischen Bearbeitung von Werkstücken mit mindestens einer in einem Griffteil verlaufenden, mindestens ein Ventil aufweisende Gasleitung, einem an einem Ende des Griffteils angebrachten Gasanschlußstutzen und einem am gegenüberliegenden Ende des Griffteils in einer Steckaufnahme auswechselbar befestigten Brennereinsatz, der mittels einer im Griffteil integriert vorgesehenen Arretiervorrichtung axial unverschiebbar verriegelbar ist, wobei beim radialen Festhalten des eingsteckten Brenner-Steckanschlußes mittels einer Arretierungsvorrichtung zugleich das mindestens eine Ventil geöffnet und dadurch die Gaszufuhr zum Brennereinsatz freigegeben wird, und daS nach vollständiger Betätigung der Arretierungsvorrichtung das zumindest eine Ventil geschlossen und der Brenner-Steckanschluß vollständig freigegeben ist. Ein solcher Brenner ist aus der DE-A-3 028 731 bekannt.

Brenner dieser Art finden häufig als Schweiß- oder Lötbrenner Verwendung. Ein gattungsgemäßer Brenner dient zum thermischen Trennen von Beton, Naturstein, Eisen, Stahl und Nichteisenmetallen. Der dort als Ende des Brennerrohrs bezeichnete Steckanschluß wird in Längsrichtung seiner geometrischen Achse in die Steckaufnahme des Griffteils eingeschoben, wobei er die Bohrung eines hülsenförmigen Klemmgummirings durchsetzt. Durch Betätigen eines Handgriffs kann der Klemmgummiring axial zusammengepreßt werden und er weicht infolgedessen radial gegen den Steckanschluß hin aus. Dies bewirkt das radiale klemmende Festhalten des letzteren. Die Betätigung dieser Arretierungsvorrichtung hat zugleich auch ein Öffnen des Ventils im Griffteil zur Folge, wodurch das in das Griffteil gelangende Gas nunmehr in den Steckanschluß und damit in den Brennereinsatz gelangen kann.

Durch die Betätigung der Arretierungsvorrichtung wird der Brennereinsatz wie gesagt radial und axial festgehalten. Diese Art des Festhaltens des Brennereinsatzes führt in vielen Fällen dazu, daß dieser bei einer vorgegebenen Haltung des Griffteils gegenüber der Bearbeitungsstelle nicht optimal ausgerichtet ist. Um ein korrektes Ausrichten zu ermöglichen, muß der Handgriff betätigt und dadurch die Arretierungsvorrichtung für den Steckanschluß gelöst werden. Dies geht aber beim vorbekannten Brenner zwangsläufig mit einem Schließen des Ventils und infolgedessen einer Unterbrechung der Gaszufuhr einher.

Es liegt die Aufgabe vor einen Brenner der eingangs beschriebenen Art so weiterzubilden, daß er eine schnelle und sichere Aufnahme sowie Entnahme des Brennereinsatzes ermöglicht und daß er ein rasches Ausrichten des Brennereinsatzes gegenüber dem Griffteil während des Betriebs gestattet.

Diese Aufgabe wird erfindungsgemäß dadurch gelöst, daß bei einem gattungsgemäßen Brenner die Arretierungsvorrichtung lediglich durch das Einstecken des Steckanschlußes in Arbeitsstellung bringbar ist und der Steckanschluß ohne Unterbrechung der Gaszufuhr bei teilweiser Betätigung der Arretierungsvorrichtung zur Änderung seiner Arbeitslage im Griffteil drehbar ist, wobei durch Loslassen der Arretierungsvorrichtung der Steckanschluß wieder drehgesichert ist.

Die Arretierungvorrichtung ist in Form einer Schnappverbindung zwischen Griffteil und Brennereinsatz ausgeführt, so daß letzerer in dem Griffteil durch einfaches einstecken in die Steckaufnahme bei erfolgter Einrastung sowohl axial unverschiebbar als auch verdrehgesichert befestigt ist. Gleichzeitig wird hierdurch die Gaszufuhrfreigabe bewirkt, die erst dann unterbrochen wird, wenn der Brennereinsatz aus dem Griffteil wieder entnommen wird. Somit ist eine automatische Freigabe oder Unterbrechung der Gaszufuhr beim Einstecken oder Auslösen des Brennereinsatzes sichergestellt, wodurch eine getrennte manuelle Brenngaszufuhrunterbrechung entfallen kann und ein schnelles und sicheres Wechseln der Brennereinsätze möglich ist. Bei einer teilweise Betätigung der Arretiervorrichtung kann der Brennereinsatz im Griffstück verdreht werden, dies auch während des Betriebs ohne Unterbrechung der Gaszuführung, so daß auch schwer zugängliche Bearbeitungsstellen erreichbar sind, ohne daß hierfür die Lage des Griffteils in der Hand des Bearbeiters wesentlich verändert werden muß. Die Betätigung der Arretiervorrichtung erfolgt hierbei mit der den Brennergriff haltenden Hand, so daß die andere Hand für andere notwendige Handgriffe, z.B. das Halten einer Sichtblende, Lötdraht u. dgl. freibleibt und diese nicht zur Bedienung herangezogen werden braucht.

In weiterer Ausgestaltung der Erfindung ist vorgesehen, daß innerhalb des Griffteils ein Arretiergehäuse vorgesehen sein kann, welches dreigliedrig in etwa T-förmig ausgeführt ist, wobei ein erster Teilbereich nächstliegend und koaxial zur Steckaufnahme angeordnet ist, einen Einsatzkanal zur Aufnahme eines zylindrischen Steckanschlusses des Brennereinsatzes bildet und einen Teil der Arretiervorrichtung aufweist, ein zweiter Teilbereich sich in axialer Verlängerung an den ersten Teilbereich anschließt und einen weiteren Teil der Arretiervorrichtung mit integriertem Sperrventil aufweist, und ein dritter Teilbereich ein Hauptventil mit zugehöriger drehbare Reguliervorrichtung aufweist. Durch die Vereinigung dreier Bauteilgruppen in einem gemeinsamen Gehäuse ist eine äußerst kompakte Ausführungsform des Brenners gegeben. Die Arretiervorrichtung besteht aus zwei räumlich voneinander getrennten Teilbereichen, welche funktionell zusammenwirken und daher vorteilhafterweise in einem Gehäuseteil untergebracht werden. Durch die gleichzeitige Auslegung des im zweiten Teilbereich befindlichen Teils der Arretiervorrichtung als Sperrventil, lassen sich die benötigten Einzelteile zur Konstruktion der Arretiervorrichtung und des Sperrventils erheblich reduzieren. Desweiteren ist eine äußerst raumsparende Anordnung der zwei Funktionsbereiche gegeben. Dadurch, daß das Hauptventil ebenfalls in dem Arretiergehäuse vorgesehen ist, verringert sich das Bauvolumen des Brennergriffteils zusätzlich.

Eine möglichst einfache konstruktive Ausführungsform der Arretiervorrichtung ist dadurch bewerkstelligt, daß die Arretiervorrichtung einen Druckknopf aufweisen kann, der in einer quer zum Einsatzkanal verlaufenden zylindrischen Aufnahmebohrung des Arretiergehäuses verschiebbar geführt ist und mit dem Steckanschluß des Brennereinsatzes in Eingriff bringbar ist, und daß der Druckknopf durch eine Druckknopffeder in eine Arretierstellung gehalten und gegen die Rückstellwirkung der Druckknopffeder in eine Einsteck-, Verdreh- und eine Auslösestellung für den Brennereinsatz bringbar ist. Durch den Druckknopf zur Betätigung der Arretiervorrichtung ist eine Einhandbetätigung des Brenners jederzeit gewährleistet. Der Druckknopf befindet sich vorteilhafterweise im Griffteil so angeordnet, daß dieser auch bei gleichzeitiger Betätigung des Betätigungshebels zur Gasfreigabe erreichbar ist. Die Druckknopffeder bewirkt, daß der Druckknopf bei Nichtbetätigung jederzeit in seiner Arretierstellung verbleibt, wodurch der Brennereinsatz axial gesichert und verdrehsicher im Griffteil gehalten wird. Zum Wechseln der Brennereinsätze oder zum Verdrehen dieser in dem Griffteil ist lediglich der Druckknopf zu betätigen, wodurch der Brennereinsatz vom Griffstück entweder ganz gelöst oder in diesem teilweise verdreht werden kann.

Um einen direkten und gesicherten Eingriff des Druckknopfes mit dem Steckanschluß des Brennereinsatzes zu ermöglichen ist in besonders vorteilhafter Ausgestaltung vorgesehen, daß der Druckknopf einen quer zu dessen Längsrichtung verlaufenden Aufnahmekanal aufweisen kann, daß der Druckknopf axial als auch gegen Verdrehung gesichert aber verschiebbar in der Aufnahmebohrung aufgenommen liegt, und daß der Druckknopf im Arretiergehäuse so angeordnet ist, daß der Aufnahmekanal koaxial einen Teilbereich des Einsatzkanals bildet und der Steckanschluß darin aufnehmbar ist. Hierdurch ist ein unmittelbarer Eingriff des Druckknopfes über dessen Aufnahmekanal mit dem Steckanschluß ermöglicht. Zur Sicherung des Druckknopfes in der Aufnahmebohrung kann diese in einem Teilbereich einen größeren Durchmesser aufweisen, so daß darin ein Sicherungsflansch des Druckknopfes axial verschiebbar aufnehmber ist. Die Druckknopffeder ist dann zweckmäßigerweise zwischen die Aufnahmebohrung abschließenden Abdeckplatte und Druckknopfflansch angeordnet, wobei eine Aufnahmeschulter der Aufnahmebohrung, an die der Sicherungsflansch bei nicht eingesetztem Steckanschluß zum liegen kommt, ein Herausfallen des Druckknopfes verhindert. Eine Verdreh-Sicherungsmaßnahme sieht vor, daß der zylindrische Druckknopf eine Führungsnut aufweisen kann, in die ein Sicherungsstift hineinragt, welcher in dem Arretiergehäuse eingesetzt ist, wodurch eine begrenzte axiale Verschiebbarkeit des Druckknopfes in der Aufnahmebohrung gegen die Druckknopffederwirkung gegeben ist und der Druckknopf gegen axiale Verdrehung gesichert wird. Mit letzterer Sicherungsmaßnahme wird sichergestellt, daß die Koaxialität von Aufnahmekanal und Einsatzkanal auch bei nicht eingesetztem Brennereinsatz erhalten bleibt.

Um den Steckanschluß in dem Aufnahmekanal gesichert aufzunehmen ist vorgesehen, daß der Aufnahmekanal des Druckknopfs oval und einen radial einwärts weisenden Arretierungsvorsprung mit Arretierungsschulter und Einführschräge aufweisen kann, und daß der Querschnitt des Aufnahmekanals einseitig so verengt ist, daß er in etwa dem Querschnitt des Einsatzkanals entspricht. Der Steckanschluß kann eine in Umfangsrichtung verlaufende, im wesentlichen rechteckige Arretierungsnut mit Rückhalteschulter, und ferner eine Gleitschräge entlang dem Umfang aufweisen. Beim Einsetzen des Brennereinsatzes in dem Griffteil können die Gleitschräge und die Einführschräge in Eingriff gebracht werden und aufeinandergleiten, so daß der Druckknopf gegen die Wirkung der Druckknopffeder in die Einsteckstellung für den Brennereinsatz bewegbar ist; bei vollkommen eingesetztem Brennereinsatz ragt und greift der Arretierungsvorsprung in die Arretierungsnut hinein und bewirkt somit eine axiale Sicherung des Brennereinsatzes im Griffteil, wobei die Arretierstellung des Druckknopfes durch die Druckknopffeder gesichert wird.

Eine besondere Ausgestaltung sieht vor, daß der Arretierungsvorsprung eine radiale in Umfangsrichtung verlaufende Verzahnung und der Steckanschluß im Boden der Arretierungsnut einen axialen Teilbereich mit Umfangsrandelung aufweisen können, und daß die Verzahnung in den hierzu nächstliegenden Rändelbereich in Eingriff bringbar ist. Hierdurch ist eine erhöhte Verdrehsicherheit bei kopflastigen Brennereinsätzen in dem Griffteil gegeben.

In weiterer Ausgestaltung der Arretiervorrichtung ist vorgesehen, daß diese eine im zweiten Teilbereich des Arretiergehäuses liegende, den Einsatzkanal umschließende Einsatzdichtung aufweisen kann, an die sich axial und stirnseitig ein den Einsatzkanal abschließender, gegen eine Rückstellkraft axial bewegbarer zylindrischer Sperrventilkolben anschließt, wobei sowohl Einsatzdichtung als auch Sperrventilkolben Teile des Sperrventils bilden.

Um gleichzeitig eine Ventilsteuerung und eine positive Arretierung des Steckanschlusses in axiale Richtung zu bewirken ist in vorteilhafter Ausführungsform vorgesehen, daß der Sperrventilkolben in einer inneren zylindrischen Ausnehmung eines in axialer Verlängerung des Einsatzkanals angeordneten, die Einsatzdichtung stirnseitig berührenden Sperrventilschraube aufgenommen liegen kann, die radiale Gaszuführbohrungen aufweist, die durch die Sperrventilschraubenwandung verlaufen und in die Ausnehmung hineinführen, wobei eine Sperrventilfeder in der Ausnehmung angeordnet ist, die an einer rückwärtigen Wandung des Sperrventilkolbens an dem Ausnehmungsboden anliegt und der axiale Verschiebungsweg des Sperrventilkolbens stirnseitig durch die Einsatzdichtung und rückwärtig durch einen Anschlag in der Ausnehmung begrenzt ist. Durch die Begrenzung des Verschiebeweges des Sperrventilkolbens ist sichergestellt, daß nur geeignete Steckanschlüsse der verschiedenen Brennereinsätze in das Griffteil eingebracht und gesichert werden können, wobei hierdurch eine weitere Bediensicherheit des Brenners gegeben ist.

In vorteilhafter Weise ist die Arretiervorrichtung sowie die Ventilsteuerung so ausgelegt, daß bei eingesetztem Brennereinsatz und in Arretierstellung befindlicher Druckknopf die Sperrventilfeder sowohl den Sperrventilkolben stirnseitig an den Steckanschluß als auch die Rückhalteschulter des Steckanschlusses axial an der Arretierungsschulter des Druckknopfes kraftschlüssig anliegend drückt/hält, sowie die Druckknopffeder den Arretiervorsprung des Druckknopfs in der Arretierungsnut radial gegen den Steckanschluß kraftschlüssig angepreßt hält, wobei das Sperrventil in geöffneter Stellung ist und Brenngas in einen Gaskanal des Steckanschlusses einströmen kann.

Hierbei ist eine doppelte Sicherung des Steckanschlusses im Aufnahmekanal gegeben, wobei zusätzlich die Einsatzdichtung den Steckanschluß abdichtend im Aufnahmekanal aufnimmt. Ferner ist vorteilhaft, daß bei eingesetztem Brennereinsatz und in Verdrehstellung befindlicher Druckknopf, d.h. in halb eingedrückter Stellung, die Sperrventilfeder den Sperrventilkolben stirnseitig an den Steckanschluß und die Rückhalteschulter des Steckanschlusses axial gegen die Arretierungsschulter des Druckknopfs kraftschlüssig anliegend hält, wobei das Sperrventil immer noch in geöffneter Stellung ist und weiterhin Brenngas in den Gaskanal gelangen kann, wodurch der Brennereinsatz auch während des Betriebs im Aufnahmekanal gesichert verdreht werden kann. In der Auslösestellung des Druckknopfs, d.h. in voll eingedrückter Stellung, bei der der Eingriff zwischen Rückhalteschulter und Arretierschulter aufgehoben ist, kann der Brennereinsatz entfernt werden, wobei dann die Sperrventilfeder den Sperrventilkolben stirnseitig an die Einsatzdichtung kraftschlüssig drückt und somit das Sperrventil in geschlossener Stellung ist und kein Brenngas mehr in den Aufnahmekanal gelangen kann.

In weiterer vorteilhafter Ausgestaltung ist vorgesehen, daß im Griffteil eine integrierte Zündvorrichtung, insbesondere ein Piezozünder vorgesehen sein kann. Durch diese Anordnung entfällt eine vom Brenner getrennte Unterbringung der Zündvorrichtung und es wird eine besonders kompakte Griffteilauslegung bei möglicher Einhandbedienung erreicht.

Eine weitere vorteilhafte Ausgestaltung des Brenners sieht vor, daß im Griffteil ein dem Hauptventil vorgeschaltetes Momentventil zur Unterbrechung oder Freigabe der Brenngaszufuhr vorgesehen sein kann. Hierdurch ist eine getrennte Regelung bzw. Einstellung der Brenngaszufuhrmenge mittels dem Hauptventil gegeben, wobei die Freigabe oder Absperrung des Brenngasstromes mittels dem Momentventil separat erfolgt.

Eine weitere Ausgestaltung der Erfindung sieht vor, daß ein Betätigungshebel am Griffteil vorgesehen sein kann, durch den sowohl das Momentventil als auch der Piezozünder betätigbar sind, und daß der Betätigungshebel so am Griffteil angebracht und angeordnet ist, daß eine Einhandbetätigung des Brenners durch den Betätigungshebel und der Arretiervorrichtung gegeben ist. Der Betätigungshebel kann aus einer (Sperr-) Ausgangsstellung in eine Freigabestellung geschwenkt werden, wobei nur das Momentventil betätigt und die Brenngaszufuhr geöffnet ist, und in eine Zündstellung weitergeschwenkt werden, bei der der Piezozünder auslösbar ist und das Momentventil in geöffneter Stellung verbleibt. Hierdurch ist durch Betätigung nur eines Brennerelementes möglich, ein Zünden der Brenngasmischung sowie eine Brenngaszufuhr oder -abrieglung zu bewirken.

Es kann in vorteilhafter Ausgestaltung eine Hebelarretiervorrichtung vorgesehen werden, die einhändig betätigbar ist, durch die das Momentventil in geöffneter Stellung arretiert werden kann. Hierdurch kann eine weitere wesentliche Handhabungserleichterung des Brenners erreicht werden, da eine ständiges Niederdrücken des Betätigungshebels zur Aufrechterhaltung der Brenngaszufuhr entfallen kann. Hierzu ist vorgesehen, daß die Hebelarretiervorrichtung aus einem in dem Griffteil angeordneten Einrastmechanismus mit Druckstift und einer in dem Betätigungshebel befindlichen Aufnahmeöffnung zur Aufnahme des Druckstifts bestehen kann, und daß bei eingerasteter Hebelarretiervorrichtung das Momentventil für die Brenngaszufuhr in geöffnetem Zustand verbleibt. Hierdurch kann, insbesondere wenn über längere Zeiten gearbeitet werden soll, das Momentventil in bedienerfreundlicher Art und Weise in Offenstellung ohne Zuhilfenahme der zweiten Hand arretiert werden. Durch einfache Betätigung des Einrastmechanismus läßt sich die Arretierstellung des Betätigungshebels wieder aufheben, wodurch eine Gaszufuhrunterbrechung stattfindet.

Für die Zündung des Brenngasgemisches im Brennereinsatz ist in weiterer Ausgestaltung vorgesehen, daß das Griffteil eine Kontaktvorrichtung, insbesondere einen Kontaktring aufweisen kann, der über eine Zündleitung mit dem Piezozünder verbunden ist, daß ferner der Brennereinsatz einen Kontaktgeber, insbesondere einen Kontaktstift aufweisen kann, der über eine Zündelektrone leitend mit einem in dem Brennereinsatz verlaufenden Zündrad verbunden ist, und daß ferner bei eingesetztem Brennereinsatz im Griffteil der Kontaktstift mit dem Kontaktring leitend verbunden ist. Hierdurch ist sichergestellt, daß eine elektrische Verbindung zwischen dem Piezozünder und dem Griffteil einerseits und dem im Brennereinsatz verlaufenden Zünddraht gegeben ist.

Konstruktiv ist es besonders vorteilhaft, wenn der Kontaktring ringförmig in einem Kontakthalter isoliert aufgenommen liegt, der konzentrisch zur Steckaufnahme des Griffteils angeordnet ist, und daß zur Sicherung der Kontaktgabe zwischen Kontaktring und Kontaktstift letzterer federnd gelagert sein kann. Hierdurch ist eine besonders kompakte und einfache Ausgestaltung der gesamten Zündvorrichtung des Brenners gegeben. Eine richtige Positionierung des Kontaktrings mit dem Kontaktstift ist automatisch bei eingesetztem Brennereinsatz im Griffteil in jeglicher Verdrehlage des Brennereinsatzes gegeben. Bei Verdrehen des Brennereinsatzes in der Steckaufnahme verbleibt der Kontaktstift leitend mit dem Kontaktring verbunden.

Weitere vorteilhafte Ausgestaltungen der Erfindung sind in den Unteransprüchen definiert und werden anhand eines Ausführungsbeispiels in den nachfolgenden Figuren beschrieben, wobei
- Figur 1: einen Längsschnitt durch den Griffteil eines Brenners ohne eingesetzten Brennereinsatz zeigt,
- Figur 2: einen Längsschnitt durch einen Brennereinsatz zeigt,
- Figur 3: einen entlang der Linie III-III geführten Schnitt durch das in Fig. 1 dargestellte Griffteil zeigt,
- Figur 4: einen Querschnitt entlang der Linie IV-IV des in Fig. 1 dargestellten Griffteils zeigt,
- Figur 5: eine Seitenansicht des in Fig. 4 dargestellten Druckknopfes zeigt,
- Figur 6: einen Schnitt entlang der Linie VI-VI des in Fig. 5 dargestellten Druckknopfs zeigt,
- Figur 7: einen schematischen Teilschnitt entlang einer Linie VII-VII der erfindungsgemäßen Arretiervorrichtung des in Figur 1 dargestellten Griffteils mit eingesetztem Steckanschluß.

Im Ausführungsbeispiel gemäß den beiliegenden Figuren besitzt der Brenner ein Griffteil 1 (Fig. 1, 3, 4) und einen Brennereinsatz 2 (Fig. 2). Der Brennereinsatz 2 kann je nach Verwendungszweck verschiedenartig ausgeführt sein, wobei diese aber eine Anzahl an gemeinsamen Merkmalen aufweisen, wie später noch ausgeführt werden wird. Das Griffteil 1 wird von zwei Griffschalenhälften 3 ummantelt, wobei bei dem in Fig. 1 gezeigten Grifteil 1 die obere Hälfte entfernt worden ist. Die Verbindung der Griffschalenhälften 3 untereinander erfolgt über Schraubverbindungen 4 derart, daß beide Hälften formschlüssig zusammengehalten werden. Das Griffteil 1 ist ergonometrisch so ausgelegt, daß es bequem in einer menschlichen Hand aufgenommen werden kann. Das eine (rechte) Ende des Griffteils 1 weist einen drehbaren Gasanschlußstutzen 5 auf, welcher mit einer nicht gezeigten Brenngasanschlußleitung verbunden werden kann. Der Anschlußstutzen 5 ist auf eine Anschlußhülse 6 abdichtend aufgeschoben, welche ihrerseits in ein sog. Momentventil 7 mündet, welches über eine Gasleitung 8 mit dem Hauptventil 9 des Brenners verbunden ist. Das Momentventil 7 ist als 2-Wegeventil ausgelegt und wird mittels eines Momentventilstifts 10 gesteuert, wobei eine Freigabe der Brenngaszufuhr durch das Momentventil 7 bei Hineindrücken des Momentventilstifts 10 in das Momentventilgehäuse 11 gegen Federkraftwirkung erfolgt. Als Reguliervorrichtung 12 für das Hauptventil 9 ist eine Feingewindeschraube mit Schließkegel vorgesehen, so daß eine stufenlose Justierung des Hauptventils 9 zur Brenngasmengenregulierung gegeben ist.

Das Griffteil 1 weist an seinem anderen (linken) Ende eine Steckaufnahme 13 auf, in welche die verschiedenartigen Brennereinsätze 2 auswechselbar eingesetzt werden können. In direkter axialer Verlängerung und koaxial zur Steckaufnahme 13 befindet sich ein zylindrischer Einsatzkanal 14, welcher zur Aufnahme eines am Brennereinsatz 2 vorgesehenen Steckanschluß 15 dient. Die Querschnitte des Einsatzkanals 14 und des Steckanschlusses 15 weisen die gleichen geometrischen Abmessungen auf, so daß ein einfaches Hineingleiten beider Teile gegeben ist. Der Steckanschluß 15 weist einen darin koaxial verlaufenden Gaskanal 16 auf, an welchem sich in axialer Verlängerung eine Beschleunigungsdüse 17 anschließt. (Fig. 2). Der Brennereinsatz 2 weist ferner ein Mischrohr 18 auf, an dem an einem Ende ein Brennerkopf 19 aufgeschraubt ist und an dessen anderem Ende der Steckanschluß 15 eingeschraubt ist. Ebenfalls innerhalb des Mischrohrs 18 verlaufend ist eine Verengungsbuchse 20 als Beschleunigungsstrecke in Verlängerung zur Beschleunigungsdüse 17 angeordnet, wobei zwischen beiden eine Anzahl Luftansaugbohrungen 21 die Mischrohrwandung durchbrechen. Das Mischrohr 18 kann eine beliebige, den Einsatzbedingungen angepaßte Krümmung aufweisen und auch unterschiedliche Durchmesser besitzen, wobei eine Aufweitung des Mischrohrendes für bestimmte Brennertypen ebenfalls möglich ist. Zur Wirkungsweise der einzelnen Brennereinsatzbestandteile später näheres.

Erfindungsgemäß ist eine Arretiervorrichtung 22 im Griffteil 1 integriert vorgesehen, durch die der Brennereinsatz 2 im Griffteil 1 radial gesichert, unverdrehbar und axial unverschiebbar aufgenommen werden kann. Die Arretiervorrichtung 22 ist in zwei Funktionsbereiche unterteilt und in einem speziell ausgebildeten Arretiergehäuse 23 untergebracht. In dem dargestellten Ausführungsbeispiel ist das Arretiergehäuse 23 dreigliedrig ausgeführt. Er besteht aus einem im wesentlichen zylinderförmigen ersten Teilbereich 23', der nächstliegend und koaxial zur Steckaufnahme 13 angeordnet ist und den bereits erwähnten Einsatzkanal 14 zur Aufnahme des zylindrischen Steckanschlusses 15 aufweist. Der in axiale Verlängerung hierzu bestehende zweite Teilbereich 23" weist in seinem inneren zylindrischen Bereich ein Sperrventil 24 auf. Ungefähr in der Mitte zwischen den beiden Teilbereichen 23', 23" weist das Arretiergehäuse 23 den dritten Teilbereich 23"' auf, welcher so angeordnet ist, daß das Arretiergehäuse ein etwa T-förmiges Gebilde beschreibt. Im dritten Teilbereich 23"' befindet sich das Hauptventil 9 mit seiner zugehörigen Reguliervorrichtung 12. Zur Einstellung der Feingewindeschraube der Reguliervorrichtung 12 ist ein Einstellkopf 12, vorgesehen, der am oberen Ende des Griffteils 1 so angeordnet ist, daß er leicht betätigt werden kann. Es sind auch andere Anordnungen des Hauptventils 9 in Relation zum Sperrventil 24 denkbar, die hier gezeigte Ausführung hat aber den wesentlichen Vorteil, eine sehr raumsparende Form darzustellen, wobei das Hauptventil 9 und das Absperrventil 24 im gleichen Gehäuse 23 untergebracht sind. Beide Ventile sind über einen kurzen Kanal 25 miteinander verbunden.

Das Griffteil 1 weist in seinem Inneren ferner eine Zündvorrichtung, insbesondere einen Piezo-Zünder 26 auf, der in bekannter Weise durch einen Druckstift 27 ausgelöst werden kann. Eine durch das Innere des Griffteils 1 verlaufende Zündleitung 28 führt zu einer Kontaktvorrichtung, welche hier ringförmig einen Kontaktring 29 bildet und in einem aus isolierendem Material hergestellten konzentrisch zur Steckaufnahme 13 ausgebildeten ringförmigen Kontakthalter aufgenommen liegt. Wie in Figur 2 gezeigt, weist der Brennereinsatz 2 einen im Mischrohr 18 verlaufenden Zünddraht 31 auf, der mit einer Zündelektrode 32 verbunden ist. Die Zündelektrode 32 befindet sich höckerartig auf dem Mischrohr 18 aufgesetzt, kann aber auch in einer anderen geometrischen Ausführungsart oder Position vorgesehen sein. Zur Kontaktgabe der Zündelektrode 32 mit dem Piezo-Zünder 26 ist ein Kontaktgeber vorgesehen, der hier in Form eines Kontaktstifts 33 ausgeführt ist, welcher federnd in der Zündelektrode 32 aufgenommen liegt. Die Anordnung der Zündelektrode 32 bzw. des Kontaktstiftes 33 auf dem Brennereinsatz 2 ist dabei so gewählt, daß bei eingesetztem Steckanschluß 15 in der Steckaufnahme 13 der Kontaktstift 33 mit dem Kontaktring 29 leitend verbunden ist, wobei eine Kontaktsicherung durch die federnde Auslegung des Kontaktstifts 33 gegeben ist. Ebenfalls denkbar wäre es, den Kontaktgeber ringförmig um den Brennereinsatz 2 auszuführen, so daß bei Einschieben des Steckanschlusses 15 in die Steckaufnahme 13 eine flächige Verbindung des Kontaktgebers mit der Kontaktvorrichtung gegeben ist. In jeder Ausführungsform ist dennoch sichergestellt, daß auch bei Verdrehen des Brennereinsatzes 2 im Griffteil 1 eine Kontaktgabe zwischen der Zündelektrode 32 und dem Piezo-Zünder 26 über dessen Kontaktvorrichtung (Kontaktring 34) möglich ist.

Zur Betätigung des Piezo-Zünders 26 und des Momentventils 7 ist im unteren Teil des Griffteils 1 ein Betätigungshebel 34 vorgesehen. Das Griffteil 1 weist in seinem unteren Bereich eine Ausnehmung 35 auf, so daß ein Eingriff des Betätigungshebels 34 mit dem Momentventilstift 10 und dem Druckstift 27 des Piezo-Zünders 26 möglich ist. Der Betätigungshebel 34 ist verschwenkbar mit dem Griffteil 1 mittels eines Verbindungsbolzens 36 in der Nähe des Gasanschlußstutzens 5 befestigt. Der Betätigungshebel 34 erstreckt sich längs ungefähr 2/3 über die Länge des Griffteils 1 und weist einen mehr oder minder hierzu senkrechten Arretierungsarm 37 mit einer diesen durchbohrenden Aufnahmeöffnung 38 auf; der Arretierungsarm 37 ist beschränkt im Griffteil 1 auf und ab bewegbar. Durch die Anordnung des Betätigungshebels 34 am unteren Teil des Griffteils 1 ist eine Einhandbetätigung des Brenners möglich. Ferner weist der Betätigungshebel 34 einen Einstellzapfen 39 auf, welcher nächstliegend zum Momentventilstift 10 angeordnet ist und dazu dient den Betätigungszeitpunkt des Momentventils 7 in Abhängigkeit der Verschwenklage des Betätigungshebels 34 festzulegen. Der Betätigungshebel 34 kann aus einer (Sperr-) Ausgangsstellung in eine erste Freigabestellung durch Verschwenken gebracht werden, wobei das Momentventil 7 gegen Federkraftwirkung über dessen Momentventilstift 10 die Brenngaszufuhr zum Hauptventil 9 freigibt. Bei weiterem Verschwenken des Hebels 34 bleibt das Momentventil 7 in geöffneter Stellung und der Hebel 34 kommt zur Anlage mit dem Druckstift 27 des Piezo-Zünders 26, wodurch bei weiterem Hineinschwenken in eine Endlage der Piezo-Zünder 26 ausgelöst wird und ein elektrischer Strom über die Zündleitung 28 an den Kontaktring 29 geleitet wird. Durch leichtes Herausschwenken entfällt eine Berührung des Betätigungshebels 34 mit dem Druckstift 27 des Piezo-Zünders 26, so daß kein weiterer Zündimpuls gegeben wird und dabei das Momentventil 7 in geöffneter Stellung verbleibt. Um ein bequemes Arbeiten mit dem Brenner zu ermöglichen, ohne daß dabei zur Brenngasfreigabe der Betätigungshebel 34 durch Handkraft ständig niedergehalten werden braucht, ist eine Hebelarretiervorrichtung 40 seitlich am Griffteil angebracht. (Figur 3). Diese ist am Griffteil so angeordnet, daß sie bspw. durch den Daumen oder Zeigefinger erreicht werden kann, wenn das Griffteil 1 sich in der Hand des Bedieners befindet. Hierdurch ist der Brenner einhändig betätigbar, wobei bei eingerasteter Hebelarretiervorrichtung 40 das Momentventil 7 in geöffneter Stellung verbleibt. Die Hebelarretiervorrichtung 40 besteht aus einem in einer der Griffschalenhälften 3 integriert angeordneten Einrastmechanismus 41 mit zugehörigem Druckstift 42. Der Einrastmechanismus 41 arbeitet in gleicher Art und Weise wie eine für Kugelschreiber vorgesehene Arretiervorrichtung. Bei niedergedrücktem Betätigungshebel 34 kann der Druckstift 42 in die Aufnahmeöffnung 38 des Arretierungsarms 37 eingeführt werden.

Figur 7 zeigt einen entlang der Linie VII-VII geführten schematischen Querschnitt des in Fig. 1 dargestellten Brenners, welche zur Erläuterung der Funktionsweise und der Anordnung der einzelnen Arretiervorrichtungsteile der Arretiervorrichtung 22 dient. In ihr ist der erste und zweite Teilbereich 23', 23" des Arretiergehäuses 23 gezeigt. Das Arretiergehäuse 23 weist eine Aufnahmebohrung 45 auf, die den Einsatzkanal 14 in einem rechten Winkel schneidet. Im dargestellten Beispiel verläuft die zylindrische Aufnahmebohrung 45 durch das ganze Gehäuse und weist einen ebenfalls zylindrischen erweiterten Bereich 45' auf, der von einer Abdeckscheibe 46 abgeschlossen wird. In der Aufnahmebohrung 45 ist formschlüssig ein Druckknopf 47 untergebracht, welcher die gleichen geometrischen Querschnittsabmessungen wie die Aufnahmebohrung 45 besitzt. Bezugnehmend auf die Figuren 5 und 6 weist der zylindrische Druckknopf 47 einen quer zu dessen Längsrichtung verlaufenden Aufnahmekanal 48 auf, welcher oval ausgeführt ist und einen radial einwärts weisenden Arretierungsvorsprung 49 aufweist. Dieser Arretierungsvorsprung 49 ist so ausgeführt, daß der Querschnitt des Aufnahmekanals 49 einseitig so verengt ist, daß er in etwa dem Querschnitt des Einsatzkanals 14 entspricht. Der Arretierungsvorsprung 48 weist eine vorwärts weisende Arretierungsschulter 50 auf, und eine auf der gegenüberliegenden Seite des Vorsprungs ausgeführten Einführschräge 51. Der hier gezeigte Druckknopf 47 weist ferner auf dem Arretierungsvorsprung 49 eine radiale in Umfangsrichtung verlaufende Verzahnung 52 auf, bestehend aus fünf bis sieben einzelnen Zähnen. Diese Verzahnung 52 ist nur für den Fall vorgesehen, daß besonders schwere Brennereinsätze 2 in dem Einsatzkanal 14 gesichert werden sollen. Ferner weist der Druckknopf 47 in seinem hinteren Längsbereich einen zylindrischen scheibenförmigen Sicherungsflansch 53 auf, in dessen Boden eine Aufnahmeausnehmung 54 vorgesehen ist. Quer zum Aufnahmekanal 48 und in Längsrichtung des Druckknopfs 47 verlaufend, weist dieser eine Führungsnut 55 auf, die zur Verdrehsicherung des zylnidrischen Druckknopfs 47 in der Aufnahmebohrung 45 dient. Die Formgebung des Druckknopfs 47 muß nicht zwangsläufig die eines Zylinders sein, sondern kann bspw. auch einen viereckigen Querschnitt aufweisen, wodurch keine Verdrehsicherungsmaßnahme getrofen werden brauchen. Der Druckknopf 47 ist in der Aufnahmebohrung 45 so untergebracht, daß der Sicherungsflansch 53 in dem erweiterten Bereich 45' zu liegen kommt, wobei der Druckknopf 47 axial verschiebbar zwischen der Aufnahmeschulter des erweiterten Bereichs 45' und der die Aufnahmebohrung verschließende Abdeckscheibe 46 bewegbar ist. Um den Druckknopf 47 auch gegen Verdrehen zu sichern, so daß der Aufnahmekanal 48 jederzeit koaxial zum Einsatzkanal 14 verläuft ist ein Sicherungsstift 57 durch die Wandung des Arretiergehäuses 23 eingesetzt, welcher in die Führungsnut 55 hineinragt. (Fig. 4). Der Druckknopf 47 wird durch eine Druckknopffeder 56, welche im erweiterten Bereich 45, zwischen dem Sicherungsflansch 53 und der Abdeckscheibe 46 angeordnet ist in einer sog. Arretierstellung gehalten und kann gegen die Kraftwirkung dieser Feder in eine Einsteck-, Verdreh- und eine Auslösestellung gebracht werden. Der Druckknopf 47 ist über eine in die Griffschalenhälfte 3 angebrachte Zugangsbohrung 58 betätigbar. Die Anordnung dieses Teils der Arretiervorrichtung 22 im Griffteil 1 ist so gewählt, daß diese auch bei gleichzeitiger Betätigung des Betätigungshebels 34 erreichbar ist. Die Federkraft der Druckknopffeder 56 ermöglicht es, daß der Druckknopf bei Nichtbetätigung jederzeit in seiner Arretierstellung verbleibt.

Um einen Eingriff der Arretiervorrichtung 22 mit dem Brennereinsatz 2 zu ermöglichen, so daß eine axiale Arretierung und eine Verdrehsicherung möglich ist, weist der Steckanschluß 15 des Brennereinsatzes 2 in seinem vorderen Bereich eine Arretierungsnut 59 auf, die einen im wesentlichen rechteckigen Querschnitt aufweist und eine innenliegende Rückhalteschulter 60 entlang dem Umfang des Steckanschlusses 15 bildet. In Richtung des vorderen Endes des Steckanschlusses 15 ist ferner eine der Arretierungsnut 59 vorgelagerte Gleitschräge 61 vorgesehen, die entlang dem Umfang des Steckanschlusses 15 verläuft. Die Arretierungsnut 59 weist über einen axialen Teilbereich eine Umfangsrändelung 62 auf, welche so ausgeführt ist, daß die ggf. vorgesehene Verzahnung 52 des Druckknopfs 47 darin in Eingriff bringbar ist. Beim Hineinschieben des Steckanschlusses 15 in den Einsatzkanal 14 berühren sich die Einführschräge 51 des Druckknopfs 47 und die Gleitschräge 61 der Steckaufnahme 15, so daß bei weiterem Hineinschieben der Druckknopf 47 gegen die Wirkung der Druckknopffeder 56 aus dessen Arretierstellung in eine Einsteckstellung bewegt wird und bei weiterem Hineinschieben des Steckanschlusses 15 und vollkommen eingesetztem Brennereinsatz 2 in dem Griffteil 1 der Arretierungsvorsprung 49 in die Arretierungsnut 59 durch die Kraftwirkung der Druckknopffeder 56 hineingedrückt und in Eingriff gebracht wird, wobei die Arretierstellung des Druckknopfs 47 erreicht wird.

Der zweite Teil der Arretiervorrichtung 22 befindet sich im zweiten Teilbereich 23" des Arretiergehäuses 23. Zwei der Arretiervorrichtungsbestandteile bilden auch gleichzeitig Teile des Sperrventils 24, was zu einer Verringerung der Einzelbauteile führt. In axialer Verlängerung zum Einsatzkanal 14 befindet sich eine diesen Kanal verschließende Sperrventilschraube 63, welche eine innere zylindrische Ausnehmung 64 aufweist und einen vorderen ringförmigen Ventilkammerbereich 24' zusammen mit der inneren zylindrischen Wandung des zweiten Teilbereichs 23" bildet. In diesen Ventilkammerbereich 24' endet der zwischen dem Hauptventil 9 und dem Sperrventil 24 verlaufende Kanal 25. Durch die Schraubenwandung sind mehrere axial verlaufende Gaszufuhrbohrungen 65 angeordnet, so daß eine Gaszuführung von dem Ventilkammerbereich 24' in die Ausnehmung 64 gegeben ist. Stirnseitig an den vorderen Bereich der Sperrventilschraube 63 schließt sich eine den Einsatzkanal 14 radial umschließende Einsatzdichtung 66 an, die in einer ringförmigen Ausnehmung des Gehäuseteils 23" angeordnet ist. In der inneren zylindrischen Ausnehmung 64 der Schraube 63 ist ferner ein die innere Wandung der Ausnehmung 64 berührender zylindrischer Sperrventilkolben 67 angeordnet, dessen Verschiebungsweg stirnseitig durch die Einsatzdichtung 66 und rückwärtig durch einen Anschlag in der Ausnehmung 64 begrenzt ist. Der Sperrventilkolben ist gegen die Kraftwirkung einer in der Ausnehmung 64 befindlichen und die rückwärtige Wandung des Sperrventilkolbens 67 und den Ausnehmungsboden berührende Sperrventilfeder 68 bewegbar.

Das Zusammenwirken des Druckknopfs 47, Sperrventils 24, insbesondere des Sperrventilkolbens 67 und der Einsatzdichtung 66 in Verbindung mit dem Brennereinsatz 2 über dessen Steckanschluß 15 zur Sicherung des Brennereinsatzes 2 in dem Griffteil 1 wird nachfolgend beschrieben. Beim Einstecken des Steckanschlusses 15 in die Steckaufnahme 13 und weiterem Hineinschieben in den Einsatzkanal 14, wird der Druckknopf 47, wie bereits vorher beschrieben, in eine Einsteckstellung durch die Schrägen 51, 61 gegen Federkraftwirkung verschoben, so daß bei weiterem Hineinschieben der Druckknopf 47 zurückfedert und mit seinem Arretierungsvorsprung 49 in die Arretierungsnut 59 des Steckanschlusses 15 hineingreift. Hierdurch wäre schon an und für sich alleine eine Sicherung des Brennereinsatzes 2 gegen Herausziehen solange der Druckknopf 47 nicht betätigt wird gegeben, da die entsprechenden Arretierungsschultern des Druckknopfes 47 und des Steckanschlusses 15 dies verhindern. Beim weiteren Hineinschieben des Steckanschlusses 15 gelangt der zylindrische vordere Bereich in Eingriff mit der Einsatzdichtung 66, welche aus einem geeignetem elastomeren Material hergestellt ist und eine abdichtende und reibschlüssige Anlage mit dem Steckanschluß 15 garantiert. Der Sperrventilkolben 67 wird gegen die Kraftwirkung der Sperrventilfeder 68 abgehoben, so daß das Sperrventil 24 in eine geöffnete Stellung gebracht wird und eine Gaszufuhr durch den Ventilkammerbereich 24' über die Gaszufuhrbohrungen 65 in den Gaskanal 16 des Steckanschlusses 15 gewährleistet ist. Durch die abdichtende Wirkung der Einstzdichtung 66 ist sichergestellt, daß dies der einzige Austrittsweg des Brenngases ist. Der Brennereinsatz 2 wird somit in der gewählten Vorzugslage im Griffteil 1 gehalten mittels der Reibungskraft, die die Einsatzdichtung 66 auf den Steckanschluß 15 ausübt sowie dadurch, daß in der Arretierungsstellung des Druckknopfes die Sperrventilfeder 68 den Sperrventilkolben 67 stirnseitig an den Steckanschluß 15 und die Rückhalteschulter 60 des Steckanschlusses 15 axial gegen die Arretierungsschulter 50 kraftschlüssig angepreßt hält sowie ferner dadurch, daß die Druckknopffeder 56 den Arretiervorsprung 49 des Druckknopfs 47 radial gegen den Steckanschluß 15 ebenfalls kraftschlüssig angepreßt hält. Hierbei befindet sich das Sperrventil 24 in geöffneter Stellung. Wird nun der Druckknopf 47 ein wenig eingedrückt, so wird eine Verdrehstellung erreicht, bei der der eingesetzte Brennereinsatz 2 verdreht werden kann, da hierdurch der radiale Anpreßdruck des Arretierungsvorsprungs 49 auf den Steckanschluß 15 aufgehoben wird, ohne daß deswegen der Eingriff der Arretierungsschultern 50, 60 aufgehoben wird und das Sperrventil 24 geschlossen wird. Wird der Druckknopf 47 ganz durchgedrückt, so ist die Auslösestellung erreicht und der Brennereinsatz 2 kann entfernt werden, wobei die Sperrventilfeder 68 den Sperrventilkolben 67 stirnseitig an die Einsatzdichtung 66 andrückt, wodurch das Sperrventil 24 in geschlossener Stellung ist. Ein Austreten des Brenngases in den Einsatzkanal 14 wird somit unterbunden. Wie aus den gemachten Ausführungen deutlich entnehmbar ist, können nur speziell angepaßte Steckanschlüsse 15 verwendet werden, so daß nur geeignete Brennereinsätze 2 verwendet werden können, die eine sichere Bedienung des Brenners gewährleisten. Andere Ausführungsformen die Arretiervorrichtung 22 mit dem Sperrventil 24 so zu verbinden, daß durch Betätigung der Arretiervorrichtung 22, insbesondere des Druckknopfs 47, eine gleichzeitige Freigabe oder Absperrung des Sperrventils 24 möglich wird, sind denkbar. Aus räumlichen bzw. platzsparenden Gründen ist die gewählte Anordnung jedoch vorteilhaft. Wie aus den gemachten Ausführungen weiter zu entnehmen ist, wirkt die Arretiervorrichtung 22 in Form einer Schnappverbindung, die es ermöglicht, den Brennereinsatz 2 durch einfaches Hineindrücken in das Griffteil 1 einzusetzen und so gleichzeitig eine Gaszufuhrfreigabe zu bewirken und den Brennereinsatz 2 in seiner Winkellage in der er eingesteckt worden ist, zu arretieren. Wird der Druckknopf 47 nun teilweise betätigt, so kann der Brennereinsatz 2 jederzeit in der Steckaufnahme 13 verdreht werden, ohne daß eine Gaszufuhrunterbrechung hierbei stattfindet. Im Falle des Vorsehens einer Verzahnung 52 auf dem Arretierungsvorsprung 49 des Druckknopfs 44, welche in den Rändelbereich 62 des Steckanschlusses 15 eingreift, muß der Druckknopf 47 soweit zurückbewegt werden, daß der Eingriff der Verzahnung 52 gelöst wird und ein Verdrehen des Brennereinsatzes 2 möglich ist.

Nachfolgend wird eine kurze Funktionsbeschreibung des Brenners gegeben:
Der Gasanschluß an das Griffteil 1 erfolgt über den Gasanschlußstutzen 5, womit direkt der benötigte Gasdruck am Momentventil 7 anliegt. Bei Verschwenkung des Betätigungshebels 34 wird der Momentventilstift 10 eingedrückt, so daß eine Gaszufuhrfreigabe bewirkt wird und der Gasdruck dann am Hauptventil 9 anliegt. Wird die Reguliervorrichtung 12 geöffnet, liegt der Gasdruck am Sperrventil 24 an. Bei eingesetztem Brennereinsatz 2 wird der Sperrventilkolben 67 von der Einsatzdichtung 66 abgehoben, so daß der Gasdruck am Gaskanal 16 des Steckanschlusses 15 anliegt. Durch die Ausströmgeschwindigkeit des Brenngases über die Beschleunigungsdüse 17 wird durch die Luftansaugbohrungen 21 des Mischrohrs 18 Verbrennungsluft angesaugt, wobei anschließend das Gas/Luftgemisch durch die Verengungsbuchse 20 beschleunigt wird und in das Mischrohrinnere gelangt. Wird nun der Bedienungshebel 34 vollständig durchgedrückt, wird der Piezo-Zünder 26 über dessen Druckstift 27 ausgelöst und es entsteht durch Aufschlagen eines Bolzens auf ein Piezo-Kristall eine elektrische Spannung. Diese Zündspannung liegt über der Zündleitung 28 an dem Kontaktring 29 an und über den Kontaktstift 33 der Zündelektrode 32 des Brennereinsatzes 2 an dem Zünddraht 31. Bei Auslösung des Piezo-Zünders 26 entsteht ein Zündfunke, der das vorbeiströmende Gas/Luftgemisch entzündet. Eine Regulierung des Brenngasstromes ist mittels dem Einstellkopf 12' möglich, wobei die Gaszufuhr erst dann unterbrochen wird, wenn zum einen entweder der Betätigungshebel 34 in seine Ausgangsstellung durch Nachlassen des Betätigungsdruckes zurückgeführt wird oder beim Herausnehmen des Brennereinsatzes 2 ein Schließen des Sperrventils 24 erfolgt.

## Patentansprüche

1. Brenner zur thermischen Bearbeitung von Werkstücken mit mindestens einer in einem Griffteil (1) verlaufenden, mindestens ein Ventil (7,9) aufweisende Gasleitung (8), einem an einem Ende des Griffteils (1) angebrachten Gasanschlußstutzen (5) und einem am gegenüberliegenden Ende des Griffteils (1) in einer Steckaufnahme (13) auswechselbar befestigten Brennereinsatz (2), der mittels einer im Griffteil (1) integriert vorgesehenen Arretiervorrichtung (22) axial unverschiebbar verriegelbar ist, wobei beim radialen Festhalten des eingsteckten Brenner-Steckanschlußes (15) mittels einer Arretierungsvorrichtung (22) zugleich das mindestens eine Ventil (9) geöffnet und dadurch die Gaszufuhr zum Brennereinsatz (2) freigegeben wird und daß nach vollständiger Betätigung der Arretierungsvorrichtung (22) das zumindest eine Ventil (9) geschlossen und der Brenner-Steckanschluß (15) vollständig freigegeben ist, **dadurch gekennzeichnet,** daß die Arretierungsvorrichtung (22) lediglich durch das Einstecken des Steckanschlußes (15) in Arbeitsstellung bringbar ist und der Steckanschluß (15) ohne Unterbrechung der Gaszufuhr bei teilweiser Betätigung der Arretierungsvorrichtung (22) zur Änderung seiner Arbeitslage im Griffteil (1) drehbar ist, wobei durch Loslassen der Arretierungsvorrichtung (22) der Steckanschluß wieder drehgesichert ist.

2. Brenner nach Anspruch 1, dadurch gekennzeichnet, daß innerhalb des Griffteils (1) ein Arretiergehäuse (23) vorgesehen ist, das dreigliedrig in etwa T-förmig ausgeführt ist, wobei ein erster Teilbereich (23') nächstliegend und koaxial zur Steckaufnahme (13) angeordnet ist, einen Einsatzkanal (14) zur Aufnahme eines zylindrischen Steckanschlusses (15) des Brennereinsatzes (2) bildet und einen Teil der Arretiervorrichtung (22) aufweist, ein zweiter Teilbereich (23") sich in axiale Verlängerung an den ersten Teilbereich (23') anschließt und einen weiteren Teil der Arretiervorrichtung (22) mit integriertem Sperrventil (24) aufweist, und ein dritter Teilbereich (23"') ein Hauptventil (9) mit zugehöriger drehbarer Reguliervorrichtung (12) aufweist.

3. Brenner nach Anspruch 2, dadurch gekennzeichnet, daß die Arretiervorrichtung (22) einen Druckknopf (47) aufweist, der in einer quer zum Einsatzkanal (14) verlaufenden zylindrischen Aufnahmebohrung (45) des ersten Teilbereichs (23') des Arretiergehäuses (23) verschiebbar geführt und mit dem Steckanschluß (15) des Brennereinsatzes (2) in Eingriff bringbar ist, und daß der Druckknopf (47) durch eine Druckknopffeder (56) in eine Arretierstellung gehalten und gegen die Rückstellwirkung der Druckknopffeder (56) in eine Einsteck-, Verdreh- und eine Auslösestellung für den Brenneinsatz (2) bringbar ist.

4. Brenner nach Anspruch 3, dadurch gekennzeichnet, daß der Druckknopf (47) einen quer zu dessen Längsrichtung verlaufenden Aufnahmekanal (48) aufweist, daß der Druckknopf (47) axial als auch gegen Verdrehung gesichert aber verschiebbar in der Aufnahmebohrung (45) aufgenommen liegt, und daß der Druckknopf (47) im ersten Teilbereich (23') des Arretiergehäuses (23) so angeordnet ist, daß der Aufnahmekanal (48) koaxial einen Teilbereich des Einsatzkanals (14) bildet und der Steckanschluß (15) darin aufnehmbar ist.

5. Brenner nach Anspruch 4, dadurch gekennzeichnet, daß der Aufnahmekanal (48) des Druckknopfs (47) oval ist und einen radial einwärts weisenden Arretierungsvorsprung (49) mit Arretierungsschulter (50) und Einführschräge (51) aufweist, wobei der Querschnitt des Aufnahmekanals (48) im Bereich des Arretierungsvorsprungs (49) einseitig so verengt ist, daß er in etwa dem Querschnitt des Einsatzkanals (14) entspricht, und daß der Steckanschluß (15) eine in Umfangsrichtung verlaufende, im wesentlichen rechteckige Arretierungsnut (59) mit Rückhalteschulter (60) aufweist, und ferner eine umfangseitig verlaufende Gleitschräge (61).

6. Brenner nach Anspruch 5, dadurch gekennzeichnet, daß der Arretierungvorsprung (49) eine radiale in Umfangsrichtung verlaufende Verzahnung (52) aufweist, daß ferner der Steckanschluß (15) im Boden der Arretierungsnut (59) einen axialen Teilbereich mit Umfangsrändelung (62) aufweist, und daß die Verzahnung (52) in den hierzu nächstliegenden Rändelbereich (62) in Eingriff bringbar ist.

7. Brenner nach einem der Ansprüche 5 oder 6, dadurch gekennzeichnet, daß beim Einsetzen des Brennereinsatzes (2) in den Griffteil (1) die Gleitschräge (61) des Steckanschlusses (15) mit der Einführschräge (51) des Druckknopfs (47) in Eingriff bringbar ist, wobei der Druckknopf (47) gegen die Wirkung der Druckknopffeder (56) in die Einsteckstellung bewegbar ist und bei vollkommen eingesetztem Brennereinsatz (2) der Arretierungsvorsprung (49) in die Arretierungsnut (60) hineinragt und eingreift, wobei die Arretierstellung des Druckknopfes (47) gegeben ist.

8. Brenner nach einem der Ansprüche 2 bis 7, dadurch gekennzeichnet, daß die Arretiervorrichtung (22) eine im zweiten Teilbereich (23") des Arretiergehäuses (23) angeordnete, den Einsatzkanal (14) umschließende Einsatzdichtung (66) aufweist, an die sich axial und stirnseitig ein den Einsatzkanal (14) abschließender, gegen eine Rückstellkraft axial bewegbarer zylindrischer Sperrventilkolben (67) anschließt, wobei sowohl Einsatzdichtung (66) als auch Sperrventilkolben (67) Teile des Sperrventiles (24) bilden.

9. Brenner nach Anspruch 8, dadurch gekennzeichnet, daß der Sperrventilkolben (67) in einer inneren zylindrischen Ausnehmung (64) eines in axiale Verlängerung des Einsatzkanals (14) angeordneten, die Einsatzdichtung (66) stirnseitig berührenden Sperrventilschraube (63) aufgenommen liegt, die radiale Gaszuführbohrungen (65) aufweist, welche in die Ausnehmung (64) hineinführen, daß eine Sperrventilfeder (68) in der Ausnehmung (64) angeordnet ist, die an einer rückwartigen Wandung des Sperrventilkolbens (67) und an dem Ausnehmungsboden anliegt, und daß der axiale Verschiebungsweg des Sperrventilkolbens (67) stirnseitig durch die Einsatzdichtung (66) und rückwärtig durch einen Anschlag in der Ausnehmung (64) begrenzt ist.

10. Brenner nach Anspruch 9, dadurch gekennzeichnet, daß bei eingesetztem Brennereinsatz (2) und in Arretierstellung befindlichen Druckknopf (47) die Sperrventilfeder (68) sowohl den Sperrventilkolben (67) stirnseitig an den Steckanschluß (15) als auch die Rückhalteschulter (60) des Steckanschlusses (15) axial an der Arretierungsschulter (60) des Druckknopfes (47) kraftschlüssig anliegend hält sowie die Druckknopffeder (56) den Arretiervorsprung (49) des Druckknopfes (47) in der Arretierungsnut (59) radial gegen den Steckanschluß (15) kraftschlüssig anliegend hält, wobei das Sperrventil (24) in geöffneter Stellung ist und Brenngas in einen im Steckanschluß (15) verlaufenden Gaskanal (16) einströmen kann.

11. Brenner nach Anspruch 9, dadurch gekennzeichnet, daß bei eingesetztem Brennereinsatz (2) und in Verdrehstellung befindlichen Druckknopf (47) die Sperrventilfeder (68) sowohl den Sperrventilkolben (67) stirnseitig an den Steckanschluß (15) als auch die Rückhalteschulter (60) des Steckanschlusses (15) axial an der Arretierungsschulter (50) des Druckknopfs (47) kraftschlüssig anliegend hält, wobei das Sperrventil (24) in geöffneter Stellung ist und Brenngas in den Gaskanal (16) des Steckanschlusses (15) strömen kann.

12. Brenner nach Anspruch 9, dadurch gekennzeichnet, daß bei in Auslösestellung befindlichen Druckknopf (47) die Arretierung gelöst und der Brennereinsatz (2) entfernbar ist und die Sperrventilfeder (68) bei entnommenem Brennereinsatz (2) den Sperrventilkolben (67) stirnseitig an die Einsatzdichtung (66) kraftschlüssig angepreßt hält, wodurch das Sperrventil (24) in geschlossener Stellung und der Einsatzkanal (14) zur Ausnehmung (64) hin abgedichtet ist.

13. Brenner nach Anspruch 1 bis 12, dadurch gekennzeichnet, daß im Griffteil (1) eine Zündvorrichtung, insbesondere ein Piezo-Zünder (26) vorgesehen ist.

14. Brenner nach einem der Ansprüche 1 bis 13, dadurch gekennzeichnet, daß im Griffteil (1) ein dem Hauptventil (9) vorgeschaltetes Momentventil (7) zur Unterbrechung oder Freigabe der Brenngaszufuhr vorgesehen ist.

15. Brenner nach einem der Ansprüche 13 oder 14, dadurch gekennzeichnet, daß ein Betätigungshebel (34) am Griffteil (1) vorgesehen ist, durch den sowohl das Momentventil (7) als auch der Piezo-Zünder (26) betätigbar sind, wobei der Betätigungshebel (34) aus einer (Sperr-) Ausgangsstellung in eine Freigabestellung schwenkbar ist, in der das Momentventil (7) die Brenngaszufuhr freigibt und in eine Zündstellung weiterschwenkbar ist, in der der Piezo-Zünder (26) zündet und das Momentventil (7) in geöffneter Stellung verbleibt, und daß der Betätigungshebel (34) so am Griffteil (1) angebracht und angeordnet ist, daß eine Einhandbetätigung des Brenners durch den Betätigungshebel (34) und der Arretiervorrichtung (22) gegeben ist.

16. Brenner nach Anspruch 15, dadurch gekennzeichnet, daß eine einhändig betätigbare Hebelarretiervorrichtung (40) vorgesehen ist, bestehend aus einem in dem Griffteil (1) angeordneten Einrastmechanismus (41) mit Druckstift (42) und einer in dem Betätigungshebel (34) befindlichen Aufnahmeöffnung (38) zur Aufnahme des Druckstifts (42), wodurch bei eingerasteter Hebelarretiervorrichtung (40) das Momentventil (7) in geöffnetem Zustand verbleibt.

17. Brenner nach einem der Ansprüche 13 bis 16, dadurch gekennzeichnet, daß das Griffteil (1) eine Kontaktvorrichtung, insbesondere einen Kontaktring (29) aufweist, der über eine Zündleitung (28) mit dem Piezo-Zünder (26) verbunden ist und ringförmig in einem Kontakthalter (30) isoliert aufgenommen liegt, der konzentrisch zur Steckaufnahme (13) des Griffteils (1) angeordnet ist, und daß der Brennereinsatz (2) einen Kontaktgeber, insbesondere einen federnd gelagerten Kontaktstift (33) aufweist, der über einer Zündelektrode (32) leitend mit einem in dem Brennereinsatz (2) verlaufenden Zünddraht (31) verbunden ist, so daß bei eingesetztem Brennereinsatz (2) im Griffteil (1) der Kontaktstift (33) mit dem Kontaktring (39) leitend verbunden ist.

18. Brenner nach einem der Ansprüche 15 bis 17, dadurch gekennzeichnet, daß das Griffteil (1) ergonometrisch ausgelegt ist, daß es bequem in einer menschlichen Hand aufnehmbar ist, und daß sowohl der Betätigungshebel (34), der Druckknopf (47) der Arretiervorrichtung (22), als auch die Hebelarretiervorrichtung (40) einhändig ohne Verlagerung der Änderung der Griffposition erreichbar sind.

## Claims

1. Torch for the thermal processing of workpieces, with at least one gas line (8) extending in a grip part (1) and having at least one valve (7, 9), with a gas connection piece (5) attached to one end of the grip part (1), and with a torch insert (2) which is fastened exchangeably at the opposite end of the grip part (1) in an insertion receptacle (13) and which can be locked so as to be axially non-displaceable by means of a retention device (22) provided integrated in the grip part (1), in which torch, and during the radial firm holding of the inserted torch-insertion connection (15) by means of a retention device (22), at the same time the at least one valve (9) is opened and the gas supply to the torch insert (2) is thereby released, and after the complete actuation of the retention device (22) the at least one valve (9) is closed and the torch-insertion connection (15) is released completely, characterised in that the retention device (22) can be brought into the working position solely as a result of the insertion of the insertion connection (15), and, without an interruption of the gas supply, the insertion connection (15) can, with the retention device (22) partially actuated, be rotated in order to change its working position in the grip part (1), the insertion connection being secured against rotation again by freeing the retention device (22).

2. Torch according to Claim 1, characterised in that within the grip part (1) is provided a retention housing (23) which is of approximately T-shaped three-membered design, a first part region (23') being arranged next to and coaxially with the insertion receptacle (13), forming an insertion channel (14) for receiving a cylindrical insertion connection (15) of the torch insert (2), and having one part of the retention device (22), a second part region (23") adjoining the first part region (23') in axial extension and having a further part of the retention device (22) with an integrated stop valve (24), and a third part region (23"') having a main valve (9) with an associated rotatable regulating device (12).

3. Torch according to Claim 1, characterised in that the retention device (22) has a pushbutton (47) which is guided displaceably in a cylindrical receiving bore (45), extending transversely to the insertion channel (14), of the first part region (23') of the retention housing (23) and which can be brought into engagement with the insertion connection (15) of the torch insert (2), and in that the pushbutton (47) is held in a retention position by a pushbutton spring (56) and can be brought, counter to the return effect of the pushbutton spring (56), into an insertion position, rotary position and release position for the torch insert (2).

4. Torch according to Claim 3, characterised in that the pushbutton (47) has a receiving channel (48) extending transversely to its longitudinal direction, in that the pushbutton (47) is received in the receiving bore (45) axially in a manner secured against rotation, but displaceably, and in that the pushbutton (47) is arranged in the first part region (23') of the retention housing (23) in such a way that the receiving channel (48) forms coaxially a part region of the insertion channel (14) and the insertion connection (15) can be received therein.

5. Torch according to Claim 4, characterised in that the receiving channel (48) of the pushbutton (47) is oval and has a radially inward-pointing retention projection (49) with a retention shoulder (60) and introduction slope (51), the cross-section of the receiving channel (48) being narrowed on one side in the region of the retention projection (49) in such a way that it corresponds approximately to the cross-section of the insertion channel (14), and in that the insertion connection (15) has a circumferentially extending essentially rectangular retention groove (59) with a holding-back shoulder (60), and, furthermore, a sliding slope (61) extending circumferentially.

6. Torch according to Claim 5, characterised in that the retention projection (49) has a radial toothing (52) extending circumferentially, in that, furthermore, the insertion connection (15) has, in the bottom of the retention groove (59), an axial part region with circumferential knurling (62), and in that the toothing (52) can be brought into engagement into the knurled region (62) nearest to this.

7. Torch according to one of Claims 5 or 6, characterised in that, when the torch insert (2) is being inserted into the grip part (1), the sliding slope (61) of the insertion connection (15) can be brought into engagement with the introduction slope (51) of the pushbutton (47), the pushbutton (47) being movable into the insertion position counter to the effect of the pushbutton spring (56), and, with the torch insert (2) inserted completely, the retention projection (49) projecting and engaging into the retention groove (59), the retention position of the pushbutton (47) thereby being provided.

8. Torch according to one of Claims 2 to 7, characterised in that the retention device (22) has an insertion seal (66) which is arranged in the second part region (23") of the retention housing (23) and surrounds the insertion channel (14) and which a cylindrical stop-valve piston (67), closing off the insertion channel (14) and axially movable counter to a return force, adjoins axially and on the end face, both the insertion seal (66) and the stop-valve piston (67) forming parts of the stop valve (24).

9. Torch according to Claim 8, characterised in that the stop-valve piston (67) is received in an inner cylindrical recess (64) of a stop-valve screw (63) which is arranged in the axial extension of the insertion channel (14) and touches the insertion seal (66) on the end face and which has radial gas-supply bores (65) leading into the recess (64), in that there is arranged in the recess (64) a stop-valve spring (68) which bears against a rear wall of the stop-valve piston (67) and against the recess bottom, and in that the axial displacement travel of the stop-valve piston (67) is limited in the recess (64) on the end face by the insertion seal (66) and at the rear by a stop.

10. Torch according to Claim 9, characterised in that, with the torch insert (2) inserted and with the pushbutton (47) being in the retention position, the stop-valve spring (68) keeps the stop-valve piston (67) bearing non-positively on the end face against the insertion connection (15) and the holding-back shoulder (60) of the insertion connection (15) axially against the retention shoulder (60) of the pushbutton (47), and the pushbutton spring (56) keeps the retention projection (49) of the pushbutton (47) in the retention groove (59) bearing non-positively radially against the insertion connection (15), the stop valve (24) being in the opened position and fuel gas being capable of flowing into a gas channel (16) extending in the insertion connection (15).

11. Torch according to Claim 9, characterised in that, with the torch insert (2) inserted and with the pushbutton (47) being in the rotated position, the stop-valve spring (68) keeps both the stop-valve piston (67) bearing non-positively on the end face against the insertion connection (15) and the holding-back shoulder (60) of the insertion connection (15) axially against the retention shoulder (50) of the pushbutton (47), the stop valve (24) being in the opened position, and fuel gas being capable of flowing into the gas channel (16) of the insertion connection (15).

12. Torch according to Claim 9, characterised in that, with the pushbutton (47) being in the release position, the retention is released and the torch insert (2) can be removed, and, with the torch insert (2) extracted, the stop-valve spring (68) keeps the stop-valve piston (67) pressed non-positively on the end face against the insertion seal (66), with the result that the stop valve (24) is in the closed position and the insertion channel (14) is sealed off relative to the recess (64).

13. Torch according to Claims 1 to 12, characterised in that an ignition device, especially a piezoelectric igniter (26), is provided in the grip part (1).

14. Torch according to one of Claims 1 to 13, characterised in that an instantaneous valve (7) preceding the main valve (9) is provided in the grip part (1) in order to interrupt or release the fuel-gas supply.

15. Torch according to one of Claims 13 or 14, characterised in that there is provided on the grip part (1) an actuating lever (34), by means of which both the instantaneous valve (7) and the piezoelectric igniter (26) can be actuated, the actuating lever (34) being pivotable out of a (blocking) initial position into a release position, in which the instantaneous valve (7) releases the fuel-gas supply, and being further pivotable into an ignition position, in which the piezoelectric igniter (26) ignites and the instantaneous valve (7) remains in the opened position, and in that the actuating lever (34) is mounted and arranged on the grip part (1) in such a way that a one-handed actuation of the torch by means of the actuating lever (34) and the retention device (22) is provided.

16. Torch according to Claim 15, characterised in that there is provided a lever retention device (40) which can be actuated in a one-handed manner, consisting of a catch mechanism (41) arranged in the grip part (1) and having a thrust pin (42), and of a receiving orifice (38) located in the actuating lever (34) and intended for receiving the thrust pin (42), with the result that, when the lever retention device (40) is caught, the instantaneous valve (7) remains in the opened state.

17. Torch according to one of Claims 13 to 16, characterised in that the grip part (1) has a contact device, especially a contact ring (29), which is connected to the piezoelectric igniter (26) via an ignition line (28) and which is received annularly in an insulated manner in a contact holder (30) arranged concentrically relative to the insertion receptacle (13) of the grip part (1), and in that the torch insert (2) has a contact maker, especially a resiliently mounted contact pin (33), which is conductively connected via an ignition electrode (32) to an ignition wire (31) extending in the torch insert (2), so that, with the torch insert (2) inserted in the grip part (1), the contact pin (33) is conductively connected to the contact ring (39).

18. Torch according to one of Claims 15 to 17, characterised in that the grip part (1) is of ergonomic design, in that it can be received comfortably in a human hand, and in that both the actuating lever (34), the pushbutton (47) of the retention device (22) and the lever retention device (40) can be reached with one hand without any shift in the change in the grip position.

## Revendications

1. Brûleur de traitement thermique de pièces à traiter, comprenant au moins un conduit de gaz (8) agencé dans une poignée (1) et pourvu d'au moins une valve (7, 9), un raccord de gaz (5) monté à une extrémité de la poignée (1), et un insert de brûleur (2) fixé de manière interchangeable à l'extrémité opposée de la poignée (1) dans un récepteur d'embrochement (13) et susceptible d'être verrouillé en opposition à un coulissement axial à l'aide d'un dispositif d'arrêt (22) prévu de façon intégrée dans la poignée (1), la valve au moins unique (9) étant simultanément ouverte, lorsque le raccord d'embrochement (15) de brûleur est maintenu radialement embroché au moyen d'un dispositif d'arrêt (22), et l'amenée de gaz à l'insert de brûleur (2) étant de cette manière libérée, et la valve au moins unique (9) étant fermée et le raccord d'embrochement (15) de brûleur étant totalement libéré lors d'un actionnement complet du dispositif d'arrêt (22), caractérisé en ce que le dispositif d'arrêt (22) peut être ramené en position de travail simplement en embrochant le raccord d'embrochement (15), et en ce que le raccord d'embrochement (15) peut, sans interruption de l'amenée de gaz, être tourné en cas d'un actionnement partiel du dispositif d'arrêt (22), afin de modifier sa position de travail dans la poignée (1), le raccord d'embrochement étant à nouveau assuré en rotation lorsque l'on relâche le dispositif d'arrêt (22).

2. Brûleur selon la revendication 1, caractérisé en ce qu un boîtier d'arrêt (23) qui est réalisé en trois éléments en formant à peu près un T, est prévu à l'intérieur de la poignée (1), avec une première zone partielle (23') disposée de manière adjacente et coaxiale au récepteur d'embrochement (13), constituant un canal d'insertion (14) pour recevoir un raccord cylindrique d'embrochement (15) de l'insert (2) de brûleur, et comportant une partie du dispositif d'arrêt, une deuxième zone partielle (23") se raccordant à la première zone partielle (23') en prolongement axial et comportant une autre partie du dispositif d'arrêt (22) à valve de sécurité intégrée (24), et une troisième zone partielle (23''') comprenant une valve principale (9) à dispositif régulateur rotatif associé (12).

3. Brûleur selon la revendication 2, caractérisé en ce que le dispositif d'arrêt (22) comprend un bouton poussoir (47), qui peut être guidé à coulissement dans un alésage récepteur cylindrique (45) ménagé dans la première zone partielle (23') du boîtier d'arrêt (23), de tracé transversal au canal d'insertion, et peut être mis en prise avec le raccord d'embrochement (15) de l'insert (2) de brûleur, et en ce que le bouton poussoir (47) est maintenu dans une position d'arrêt par un ressort (56) de bouton poussoir, et peut être amené, en opposition à l'action de rappel du ressort (56) de bouton poussoir, dans une position d'embrochement, de rotation ou de libération de l'insert (2) de brûleur.

4. Brûleur selon la revendication 3, caractérisé en ce que le bouton poussoir (47) comporte un canal récepteur (48), de tracé transversal à sa direction longitudinale, en ce que le bouton poussoir (47) est reçu axialement dans l'alésage (45) récepteur sans pouvoir tourner mais en pouvant coulisser, et en ce que le bouton poussoir (47) est disposé dans la première zone partielle (23') du boîtier d'arrêt (23) d'une manière telle que le canal récepteur (48) constitue coaxialement une zone partielle du canal d'insertion (14) et que le raccord d'embrochement (15) peut y être reçu.

5. Brûleur selon la revendication 4, caractérisé en ce que le canal récepteur (48) du bouton poussoir (47) est ovale, et comporte une saillie d'arrêt (49) tournée radialement vers l'intérieur, et étant pourvue d'un épaulement d'arrêt (50) et d'un chanfrein d'introduction (51), la section transversale du canal récepteur (48) étant rétrécie d'un côté dans la zone de la saillie d'arrêt (49) d'une manière telle qu'elle corresponde à peu près à la section transversale du canal d'insertion (14), et en ce que le raccord d'embrochement (15) comporte une rainure d'arrêt sensiblement rectangulaire (59), de tracé circonférentiel, à épaulement de retenue (60), ainsi qu'un chanfrein de coulissement (61) situé sur le côté de la périphérie.

6. Brûleur selon la revendication 5, caractérisé en ce que la saillie d'arrêt (49) comporte une denture radiale (52) disposée sur la périphérie, et en ce que le raccord d'embrochement (15) présente en outre dans le fond de la rainure d'arrêt (59) une zone partielle axiale pourvue d'un moletage (62), et en ce que la denture (52) peut être amenée en prise avec la zone moletée (62) qui lui est adjacente.

7. Brûleur selon l'une des revendications 5 ou 6, caractérisé en ce que le chanfrein de glissement (61) du raccord d'embrochement (15) peut être amené en prise avec le chanfrein d'introduction (51) du bouton poussoir, lorsque l'insert de brûleur (2) est inséré dans la poignée (1), le bouton poussoir (47) pouvant être déplacé vers la position embrochée, en opposition à l'action du ressort (56) de bouton poussoir, et en ce que la saillie d'arrêt (49) fait saillie et vient en prise dans la rainure d'arrêt (60) lorsque l'insert de brûleur (2) est totalement inséré, la position d'arrêt du bouton poussoir (47) étant alors atteinte.

8. Brûleur selon l'une des revendications 2 à 7, caractérisé en ce que le dispositif d'arrêt (22) comprend un joint étanche d'insert, entourant le canal d'insertion (14) et disposé dans la deuxième zone partielle (23") du boitier d'arrêt (23), auquel se raccorde un piston cylindrique (67) de soupape mobile axialement en opposition à une force de rappel, fermant axialement et frontalement le canal d'insertion (14), tant le joint (66) d'insert que le piston (67) de la soupape de sécurité constituant des éléments de la soupape (24).

9. Brûleur selon la revendication 8, caractérisé en ce que le piston (67) de soupape est reçu dans un évidement cylindrique intérieur (64) d'une vis (63) de soupape, disposée dans le prolongement axial du canal d'insertion (14) et venant en contact sur le côté frontal avec le joint (66) d'insert, qui comporte des alésages radiaux (65) d'amenée de gaz qui pénètrent dans l'évidement (64), en ce qu'un ressort (68) de soupape, qui est reçu dans une paroi arrière du piston (67) de soupape et dans le fond de l'évidement, est disposé dans l'évidement (64), et en ce que le trajet axial de déplacement du piston (67) de soupape est limité du côté avant par le joint (66) d'insert et du côté arrière par une butée dans l'évidement (64).

10. Brûleur selon la revendication 9, caractérisé en ce que, lorsque l'insert de brûleur (2) est inséré et que le bouton poussoir (47) se trouve dans la position d'arrêt, le ressort (68) de valve maintient en appui par sollicitation mécanique aussi bien le piston (67) de soupape sur le côté frontal, sur le raccord d'embrochement (15), que l'épaulement de retenue (60) du raccord d'embrochement (15) axialement sur l'épaulement d'arrêt (60) du bouton poussoir (47), et que le ressort (56) de poussoir maintient en appui par sollicitation mécanique la saillie d'arrêt (49) du bouton poussoir (47) radialement dans la rainure d'arrêt (59) contre le raccord d'embrochement (15), la soupape (24) étant en position ouverte et le gaz combustible pouvant s'écouler dans un canal de gaz (16) passant dans le raccord d'embrochement (15).

11. Brûleur selon la revendication 9, caractérisé en ce que, lorsque l'insert de brûleur (2) est inséré et que le bouton poussoir (47) se trouve dans la position tournée, le ressort (68) de valve maintient en appui, en sollicitation mécanique, aussi bien le piston (67) de soupape en appui frontal contre le raccord d'embrochement (15) que l'épaulement de retenue (60) du raccord d'embrochement (15) axialement sur l'épaulement d'arrêt (50) du bouton poussoir (47), la soupape (24) se trouvant en position ouverte et le gaz combustible pouvant s'écouler dans le canal de gaz (16) du raccord d'embrochement (15).

12. Brûleur selon la revendication 9, caractérisé en ce que, lorsque le bouton poussoir (47) se trouve dans la position de libération, l'arrêt est libéré et l'insert (2) de brûleur peut être enlevé, et le ressort (68) de soupape maintient appuyé en sollicitation mécanique, lorsque l'insert (2) de brûleur est enlevé, le piston (67) de valve sur son côté frontal sur le joint (66) d'insert, grâce à quoi la soupape (24) se trouve en position fermée, et le canal d'insert (14) est séparé de façon étanche de l'évidement (64).

13. Brûleur selon l'une des revendications 1 à 12, caractérisé en ce qu'un dispositif d'allumage, en particulier un allumeur piézo-électrique (26), est prévu dans la poignée (1).

14. Brûleur selon l'une des revendications 1 à 13, caractérisé en ce qu une valve instantanée (7) d'interruption ou de libération de l'amenée de gaz est prévue dans la poignée (1), en amont de la valve principale (9).

15. Brûleur selon l'une des revendication 13 ou 14, caractérisé en ce qu'il est prévu sur la poignée (1) un levier d'actionnement (34), au moyen duquel peuvent être actionnés tant la valve instantanée (7) que l'allumeur piézo-électrique (26), le levier d'actionnement (34) pouvant pivoter depuis une position d'origine (de blocage) vers une position de libération dans laquelle la valve instantanée (7) libère l'amenée de gaz, et pouvant pivoter au-delà vers une position d'allumage, dans laquelle l'allumeur piézo-électrique (26) assure l'allumage, et la valve instantanée (7) reste dans la position ouverte, et en ce que le levier d'actionnement (34) est monté et disposé sur la poignée (1) d'une manière telle qu'un actionnement à une seule main du brûleur est possible grâce au levier d'actionnement (34) et au dispositif d'arrêt (22).

16. Brûleur selon la revendication 15, caractérisé en ce qu'il est prévu un dispositif (40) d'arrêt de levier qui peut être actionné d'une seule main, se composant d'un mécanisme d'encliquetage (41) à tige de poussée (42), disposé dans la poignée (1), et d'une ouverture réceptrice (38), se trouvant dans le levier d'actionnement (34), prévue pour recevoir la tige de poussée (42), grâce à quoi la valve instantanée (7) reste dans l'état ouvert lorsque le dispositif (40) d'arrêt de levier est encliqueté.

17. Brûleur selon l'une des revendications 13 à 16, caractérisé en ce que la poignée (1) comporte un dispositif de contact, en particulier une bague de contact (29), qui est reliée par une ligne d'allumage (28) à l'allumeur piézo-électrique (26) et qui est reçue dans un isolant annulaire dans un support (30) de contact qui est disposé de manière concentrique au récepteur d'embrochement (13) de la poignée (1), et en ce que l'insert de brûleur (2) comprend un dispositif de contact, en particulier une tige de contact (33) logée de manière élastique, qui est reliée de façon conductrice par l'intermédiaire d'une électrode d'allumage (32) à un fil d'allumage (31) passant dans l'insert (2) de brûleur, de sorte que la tige de contact (33) est reliée de façon conductrice à la bague de contact (39) lorsque l'insert (2) de brûleur est inséré dans la poignée (1).

18. Brûleur selon l'une des revendication 15 à 17, caractérisé en ce que la poignée (1) est réalisée de façon ergonomique de sorte qu'elle peut être reçue de façon commode dans la main d'une personne, et que tant le levier d'actionnement (34) que le bouton poussoir (47) du dispositif d'arrêt (22), et que le dispositif d'arrêt (40) de levier, peuvent être atteints d'une seule main, sans modifier la position de saisie.
